# EUROPÄISCHE PATENTSCHRIFT

(11) **EP 0 423 466 B1**
(45) Veröffentlichungstag und Bekanntmachung des Hinweises auf die Patenterteilung: **19.05.1993**
(21) Anmeldenummer: 90116344.4
(22) Anmeldetag: 27.08.1990
(51) Int. Cl.: F02M 35/10, F02M 55/02

(54) **Kraftstoffverteilergehäuse für eine Brennkraftmaschine**
Fuel distributor for an internal combustion engine
Collecteur de carburant pour un moteur à combustion interne

(30) Priorität: 20.10.1989 DE 3934906
(43) Veröffentlichungstag der Anmeldung: 24.04.1991
(73) Patentinhaber: Dr.Ing.h.c. F. Porsche Aktiengesellschaft, 70435 Stuttgart (DE)
(72) Erfinder: Koch, Alfred, D-7251 Weissach (DE)

(56) Entgegenhaltungen:
- EP-A- 102 164
- EP-A- 0 245 009
- EP-A- 0 261 855
- EP-A- 0 294 083
- EP-A- 0 306 739
- EP-A- 0 314 074
- US-A- 4 768 487

## Beschreibung

Die Erfindung betrifft eine Brennkraftmaschine gemäß dem Oberbegriff des Anspruches 1.
Aus der EP-0 314 074 Al ist eine Brennkraftmaschine mit einem Kraftstoffverteilergehäuse bekannt, welches sich zwischen Einlaßkanälen eines Zylinderkopfes und einem Saugleitungen aufweisenden Luftsammler angeordnet in Längsrichtung der Brennkraftmaschine erstreckt. Dieses Verteilergehäuse weist einen Vorlauf zur Zufuhr und einen Rücklauf zur Abfuhr von Kraftstoff, Aufnahmen für Einspritzventile sowie in Kanälen angeordnete Drehklappen auf, wobei die Aufnahmen in diese Kanäle münden, welche sich zwischen einer Ober- und einer Unterseite des Verteilergehäuses quer zu dem Vorlauf und zu dem Rücklauf erstrecken und mit den Drehklappen absperrbar sind.

Aufgabe der vorliegenden Erfindung ist es, ein kompaktes Kraftstoffaerteilergehäuse zu schaffen, welches vorhandenen Bauraum optimal nutzt, leicht und kostengünstig herstellbar ist sowie eine zeit- und kostensparende Montage ermöglicht.

Die Lösung dieser Aufgabe gelingt durch Anwendung der im Hauptanspruch angegebenen Merkmale. Weitere vorteilhafte Merkmale sind in den Unteranspüchen benannt.
Diese Brennkraftmaschine weist ein als Unterteil eines Luftsammlers ausgebildetes Kraftstoffverteilergehäuse auf und integriert dabei vorteilhafterweise als Kanäle verlaufende Abschnitte der zu den im Zylinderkopf angeordneten Einlaßkanälen verlaufenden Saugleitungen, Drosselorgane zum Absperren dieser Kanäle, sämtliche zur Zufuhr und Abfuhr von Kraftstoff erforderlichen Leitungen sowie Aufnahmen für in das Kraftstoffaerteilergehäuse einsteckbare Einspritzventile.

Dieses Kraftstoffverteilergehäuse weist eine kompakte Form auf und ist besonders vorteilhaft in dem im V einer Brennkraftmaschine mit V-förmiger Zylinderanordnung vorhanden Bauraum anzuordnen. Die vertikal zwischen der dem Oberteil des Luftsammlers zugewandten Oberseite und der Unterseite des Kraftstoffverteilergehäuses verlaufenden Kanäle sind in zwei Reihen zusammengefaßt, die die äußeren, in Längserstreckung verlaufenden Berandungen des Kraftstoffverteilergehäuses bilden. Mittig zwischen diesen und parallel dazu verläuft benachbart der Unterseite ein der Zufuhr von Kraftstoff dienender Vorlauf. Beidseitig gleich beabstandet zum Vorlauf und benachbart der Oberseite verläuft jeweils ein einer Reihe zugeordneter Rücklauf zur Abfuhr von Kraftstoff.
Vorlauf und Rücklauf sind jeweils über eine flächige Rippe miteinander verbunden, in denen die Aufnahmen für die Einspritzventile integriert sind. Das Kraftstoffverteilergehäuse weist somit im querschnitt zwischen den vertikalen Reihen der Kanäle eine V-förmige Gestalt auf und nutzt den zwischen den Reihen befindlichen Bauraum optimal aus.
Die V-förmige Gestalt und eine zusätzliche, auf der Ober- und Unterseite angebrachte Verrippung macht das Kraftstoffverteilergehäuse unempfindlich gegenüber den thermisch bedingten, mechanischen Spannungen im V der Brennkraftmaschine.
Die Integration der mit hoher Frequenz arbeitenden Einspritzventile in einen zentralen Bereich eines steifen Gehäuses reduziert die Schallabstrahlung deutlich.
Gemäß der Ansprüche 4 und 5 weisen die beiden Reihen einen Längsversatz zueinander auf, der dem Versatz der beiden Zylinderreihen einer V-Brennkraftmaschine zueinander entspricht. Der durch den Längsversatz entstehende Bereich wird an einem Ende des Kraftstoffverteilergehäuses durch eine Halterung für einen Kraftstoffdruckregler genutzt.
Das Kraftstoffverteilergehäuse wird durch die zweimal entlang seiner Längserstreckung durch Vor- und Rücklauf fließende Kraftstoffmenge gekühlt. Das erfindungsgemäße Kraftstoffverteilergehäuse macht die üblicherweise verwendeten separaten Bauteile zur Zu- und Abfuhr von Kraftstoff sowie deren Befestigungselemente überflüssig. Weiterhin ist das Kraftstoffverteilergehäuse einteilig als leichtgewichtiges Sandguß- oder Druckgußteil aus Aluminium in großen Stückzahlen kostengünstig herstellbar, maschinell bearbeitbar und leicht zu montieren. Vor der Montage kann das Kraftstoffverteilergehäuse vollständig bestückt einer Dichtigkeitsprüfung unterzogen werden. Es vermeidet somit von vornherein den Aufwand, der üblicherweise bei der Nachbesserung durch erneuten Aus- und Einbau entsteht.

Zur weiteren Reduzierung des Gewichtes oder bei Verwendung von gegenüber Aluminium aggressiven Kraftstoffqualitäten ist das gesamte Kraftstoffverteilergehäuse auch aus Kunststoff herstellbar.
Ein vorteilhaftes Ausführungsbeispiel der Erfindung im folgenden näher erläutert.
Es zeigt
- Fig.1: eine Draufsicht eines Kraftstoffverteilergehäuses,
- Fig.2: eine Ansicht des Kraftstoffverteilergehäuses von unten,
- Fig.3: eine Ansicht des Richtungspfeiles R gemäß Fig. 1,
- Fig.4: ein Schnitt entlang der Linie IV - IV gemäß Fig.1,
- Fig.5: ein Schnitt entlang der Linie V - V gemäß Fig.1,
- Fig.6: ein Schnitt entlang der Linie VI - VI gemäß Fig.1,
- Fig.7: eine Ansicht des Richtungspfeiles X gemäß Fig.1

Ein Luftsammler 1 einer nicht näher gezeigten 6-zylindrigen V-Brennkraftmaschine mit vier Ventilen pro Zylinder besteht aus einem nur angedeuteten Oberteil 2 und einem gleichzeitig als Kraftstoffverteilergehäuse 3 wirkenden Unterteil 4. Aus ersten Abschnitten 5 und zweiten Abschnitten 6 bestehende Saugleitungen 7 führen einen Luftstrom aus dem Oberteil 2 zu den in den Zylinderköpfen angeordneten Einlaßkanälen 8. Die zweiten Abschnitte 6 verlaufen im Kraftstoffverteilergehäuse 3 zwischen dessen Oberseite 9 und Unterseite 10 als Kanäle 11. Diese Kanäle 11 sind in Reihen 12,13 parallel zueinander verlaufend zusammengefaßt, wobei die Reihen 12,13 die äußeren, längsverlaufenden Berandungen 14 des Kraftstoffverteilergehäuses 3 bilden. Zwischen den Reihen 12,13 verläuft mittig und eng benachbart der Unterseite 10 ein der Zufuhr von Kraftstoff dienenden Vorlauf 15. Beidseitig gleich beabstandet zum Vorlauf 15 und benachbart der Oberseite 9 verläuft entlang jeder Reihe 12,13 ein Rücklauf 16 zur Abfuhr von Kraftstoff. Zwischen jedem Rücklauf 16 und dem Vorlauf 15 erstreckt sich längs des Kraftstoffverteilergehäuses 3 eine flächige Rippe 17.
Das Kraftstoffverteilergehäuse 3 weist somit quer zu seiner Längserstreckung eine M-förmige Gestalt auf, bedingt durch die als Berandung 14 vertikal stehenden Reihen 12,13 und die dazwischen angeordneten, V-förmig zueinander stehenden Rippen 17.

Entlang der Reihen 12,13 sind jeweils zwei Kanäle 11 zu insgesamt drei Paaren 20 zusammengefaßt, wobei jeweils ein Paar 20 einem Zylinder der Brennkraftmaschine zugeordnet ist. Aufgrund des Versatzes der beiden Zylinderreihen in Längsrichtung der Brennkraftmaschine weisen die Reihen 12,13 einen Längsversatz L bezüglich der Längserstreckung des Kraftstoffverteilergehäuses 3 auf, wie aus Fig.1 und 2 ersichtlich. Der Längsversatz L entspricht ungefähr dem äußeren Durchmesser DA eines Kanales 11.

Jeweils ein Kanal 11 eines Paares 20 ist über eine Drehklappe 21 zur Steuerung des zu den Einlaßkanälen 8 geführten Luftstromes absperrbar. Die Drehklappen 21 einer Reihe 12,13 sind auf einer gemeinsamen Achse 22 angeordnet. Die Achsen 22 durchdringen mittig alle Kanäle 11 der Reihen 12,13. Die Verstellung aller Drehklappen 21 erfolgt synchron in bekannter Weise über einen Betätigungsmechanismus 23, bestehend aus einer Druckdose 24 und einem auf beide Achsen 22 wirkenden Gestänge 25, auf den nicht näher eingegangen wird und der an einem Ende 26 des Kraftstoffverteilergehäuses 3 befestigt ist.

Die Zufuhr von Kraftstoff erfolgt über eine senkrecht von oben in den Vorlauf 15 verlaufende Bohrung 27 am Ende 26 des Kraftstoffverteilergehäuses 3. Jedem Paar 20 ist eine Aufnahme 28 für ein Einspritzventil zugeordnet, wobei diese Aufnahmen 28 die Rippen 17 nahezu senkrecht durchdringen und mit einer unteren Öffnung 29 schräg im Bereich der Unterseite 10 in den Kanal 11 des Paares 20 münden, der keine Drehklappe 21 aufweist. Die beiden Aufnahmen 28', die der dem Ende 26 gegenüberliegenden Seite benachbart sind, stehen über kurze, senkrecht zum Vorlauf 15 verlaufende Bohrungen 30 mit dem Vorlauf 15 in Verbindung. Die Aufnahmen 28 sind bezüglich der Rückläufe 16 so angeordnet, daß jeder Rücklauf 16 die Aufnahmen 28 einer Reihe 12,13 tangential schneidet, wie aus Figur 4 ersichtlich.

In einem am Ende 26 des Kraftstoffverteilergehäuses 3 durch den Längsversatz L entstehenden Bereich 35 ist eine vertikal verlaufende Halterung 36 für einen Kraftstoffdruckregler 37 (Fig. 3) in der Reihe 12 angeordnet. Eine als Bohrung ausgeführte, im wesentlichen quer im Kraftstoffverteilergehäuse 3 verlaufende Leitung 38 ist so angeordnet, daß sie beide Rückläufe 16 und die Halterung 36 miteinander verbindet. Die Leitung 38 schneidet dabei die Halterung 36 tangential an (Fig.6).
Wie aus Figur 4 ersichtlich ist, erweitert sich die Innenkontur der Kanäle 11 von einem ersten, in der Unterseite 10 liegenden Durchmesser D1 aus in Richtung auf die Oberseite 9 konisch auf einen Durchmesser D2. Daran anschließend weist die Innenkontur einen zylindrischen Bereich 39 mit dem Durchmesser D2 auf, der mittig von der Achse 22 durchdrungen wird. Oberhalb des Bereiches 39 erweitert sich die Innenkontur über eine Stufe 40 in einen bis zur Oberseite 9 führenden, zylindrischen Abschnitt 41 mit dem Durchmesser D3.
Die Erweiterung der Kanäle 11 im Bereich der Achsen 22 ist erforderlich, um die ansonsten durch die Achsen 22 verringerte Querschnittsfläche der Kanäle 11 zu kompensieren. In den Abschnitt 41 ist eine Buchse 42 eingesetzt die sich auf der Stufe 40 abstützt und deren zylindrische Außenfläche den Durchmesser D3 aufweist und deren konische Innenfläche sich von dem in der Oberseite 9 liegenden Durchmesser D1 bis auf den Durchmesser D2 des Bereiches 39 erweitert.
Durch die Verwendung der Buchsen 42 ist eine gußgerechte Gestaltung der Innenkontur der Kanäle 11 möglich und die notwendige Erweiterung des Durchmessers der Abschnitte 41 von D1 auf D2 muß nicht durch eine aufwendige, konische Gestaltung erfolgen.

Entlang der Reihen 12,13 sind Pfeifen 43 zur Aufnahme von Schrauben an das Kraftstoffverteilergehäuse 3 angegossen, mit denen das Kraftstoffverteilergehäuse 3 an der Brennkraftmaschine befestigt wird. Zwischen den Reihen 12,13 auf der Oberseite 9 und der Unterseite 10 sind quer verlaufende Rippen 44 zur Aussteifung des Kraftstoffverteilergehäuses 3 angeordnet. Das Kraftstoffverteilergehäuse 3 ist einteilig im Sandguß- oder Druckgußverfahren hergestellt und in wenigen Schritten automatisch zu bearbeiten. Die nach dem Bohren offenen Enden der Vor- und Rückläufe 15,16, der Bohrungen für die Achsen 22 sowie der Leitung 38 sind mit Stopfen 45 verschlossen.

Im Betrieb der Brennkraftmaschine wird von den Zylindern der Brennkraftmaschine ein Luftstrom aus dem Oberteil 2 des Luftsammlers 1 über die ersten Abschnitte 5 der Saugleitungen 7 und die zweiten Abschnitte 6 im Kraftstoffverteilergehäuse 3 und von dort durch die Einlaßkanäle 8 in die Brennkammern der Zylinder gesaugt.
Kraftstoff wird unter Druck mittels der Bohrung 27 in den Vorlauf 15 eingespeist und strömt entlang des Vorlaufes 15 über die Bohrungen 30 zu den nicht gezeigten Einspritzventilen in den Aufnahmen 28'. Der nicht von den in den Aufnahmen 28' angeordneten Einspritzventilen benötigte, überschüssige Anteil des Kraftstoffes wird über an den Einspritzventilen angeordnete Ringkanäle zu den Rückläufen 16 geleitet und strömt zu den übrigen Aufnahmen 28. Der Kraftstoff zirkuliert jeweils in den Ringkanälen der Einspritzventile und wird um die benötigte Menge reduziert über den jeweiligen Rücklauf 16 der nächsten Aufnahme 28 zugeführt. Am vorderen Ende 26 des Kraftstoffverteilergehäuses 3 wird mittels der Leitung 38 der überschüssige Anteil des Kraftstoffes dem Kraftstoffdruckregler 37 in der Halterung 36 zugeführt. Der vom Kraftstoffdruckregler 37 freigegebene Kraftstoff wird über eine zentrale Bohrung 46 und einen an der Unterseite 10 des Kraftstoffverteilergehäuses 3 angeordneten Stutzen 47 abgeführt.

## Patentansprüche

1. Brennkraftmaschine mit einem Kraftstoffverteilergehäuse (3), welches sich zwischen einem Einlaßkanäle (8) aufweisenden Zylinderkopf und einem Saugleitungen (7) aufweisenden Luftsammler (1) angeordnet in Längsrichtung der Brennkraftmaschine erstreckt,
wobei die Saugleitungen (7) aus ersten und zweiten Abschnitten (5 und 6) bestehend einen Luftstrom vom Luftsammler (1) zu den Einlaßkanälen (8) im Zylinderkopf führen
und mit einem Vorlauf (15) zur Zufuhr, einem Rücklauf (16) zur Abfuhr von Kraftstoff und Aufnahmen (28) für Einspritzventile sowie mit zwischen einer Oberseite (9) und einer Unterseite (10) des Kraftstoffverteilergehäuses (3) quer zum Vorlauf (15) und zum Rücklauf (16) angeordnet verlaufenden, paarweise angeordneten Kanälen (11), wobei die Aufnahmen (28) in nicht sperrbare und aus den zweiten Abschnitten (6) gebildete Kanäle (11) eines jeden Paares (20) einmünden und wobei der jeweils andere Kanal (11) eines jeden Paares (20) mit einem Drosselorgan (Drehklappe 21) sperrbar ist, **dadurch gekennzeichnet**, daß das Kraftstoffverteilergehäuse (3) ein Unterteil (4) für den Luftsammler (1) bildet, und daß die Kanäle (11) in parallel verlaufenden Reihen (12, 13) zusammengefaßt als äußere, längsverlaufende Berandungen (14) angeordnet sind, zwischen denen sich jeweils ein einer der Reihen (12, 13) zugeordneter Rücklauf (16), die Aufnahmen (28) und eng benachbart der Unterseite (10) der Vorlauf (15) erstreckt, wobei die Rückläufe (16) über flächige Rippen (17) mit dem Vorlauf (15) derart verbunden sind, daß das Kraftstoffverteilergehäuse (3) quer zu seiner Längserstreckung zwischen den Reihen (12, 13) im wesentlichen eine V-förmige Gestalt aufweist.

2. Brennkraftmaschine nach Anspruch 1, **dadurch gekennzeichnet**, daß sich die Paare (20) entlang der Reihen (12,13) erstrecken, wobei als Drosselorgan wirkenden Drehklappen (21) auf Achsen (22) befestigt sind, welche parallel zum Vorlauf (15) angeordnet alle Kanäle (11) einer Reihe (12,13) durchdringen.

3. Kraftstoffverteilergehäuse (3) nach Anspruch 2, **dadurch gekennzeichnet**, daß jedem Paar (20) von Kanälen (11) mindestens eine Aufnahme (28) zugeordnet ist, wobei die Aufnahmen (28) die Rippen (17) nahezu senkrecht durchdringen und untere Öffnungen (29) der Aufnahmen (28) im Bereich der Unterseite (10) in die Kanäle (11) münden.

4. Kraftstoffverteilergehäuse (3) nach Anspruch 1, **dadurch gekennzeichnet**, daß eine der Reihen (12,13) gegenüber der anderen Reihe (12,13) einen Längsversatz (L) aufweist, der ungefähr dem äußeren Durchmesser (DA) eines Kanales (11) entspricht.

5. Kraftstoffverteilergehäuse (3) nach Anspruch 4, **dadurch gekennzeichnet,** daß an einem Ende (26) des Kraftstoffverteilergehäuses (3) in einem durch den Längsversatz (L) entstehenden Bereich (35) eine Halterung (36) für einen Kraftstoffdruckregler (37) angeordnet ist.

6. Kraftstoffverteilergehäuse (3) nach Anspruch 5, **dadurch gekennzeichnet**, daß eine benachbart dem Ende (26) im wesentlichen quer im Kraftstoffverteilergehäuse (3) verlaufende Leitung (38) so angeordnet ist, daß sie die Rückläufe (16) und die Halterung (36) miteinander verbindet.

7. Kraftstoffverteilergehäuse (3) nach Anspruch 1, **dadurch gekennzeichnet**, daß Vorlauf (15) und Rücklauf (16) als Bohrungen ausgeführt sind, wobei der Rücklauf (16) die Aufnahmen (28) tangential schneidend angeordnet ist und der Vorlauf (15) über kurze, senkrecht zum Vorlauf (15) angeordnete Bohrungen (30) mit Aufnahmen (28') verbunden ist.

8. Kraftstoffverteilergehäuse (3) nach Anspruch 2, **dadurch gekennzeichnet**, daß sich die Innenkontur der Kanäle (11) von einem ersten, in der Unterseite (10) liegenden Durchmesser (D1) aus in Richtung auf die Oberseite (9) konisch erweitern, daran anschließend einen zylindrischen Bereich (39) mit einem Durchmesser (D2) aufweisen, der von der Achse (22) durchdrungen wird, und daß sich die Innenkontur an den Bereich (39) anschließend bis zur Oberseite (9) in einen zylindrischen Abschnitt (41) mit einem Durchmesser (D3) erweitert.

9. Kraftstoffverteilergehäuse (3) nach Anspruch 8, **dadurch gekennzeichnet**, daß im zylindrischen Abschnitt (41) des Kanals (11) eine Buchse (42) eingesetzt ist, deren zylindrische Außenfläche den Durchmesser (D3) aufweist und deren konische Innenfläche sich von dem in der Oberseite (9) liegenden Durchmesser (D1) bis auf den an den Bereich (39) angrenzenden Durchmesser (D2) erweitert.

## Claims

1. An internal combustion engine with a fuel distributor housing (3) extending in the longitudinal direction of the internal combustion engine between a cylinder head with inlet ducts (8) and an air collector (1) with suction pipes (7), wherein the suction pipes (7) comprising first and second sections (5 and 6) guide a stream of air from the air collector (1) to the inlet ducts (8) in the cylinder head, and with a feed line (15) for fuel inflow, and a return line (16) for fuel outflow, and receiving means (28) for injection valves and also ducts (11), arranged in pairs, extending between an upper surface (9) and lower surface (10) of the fuel distributor housing (3), arranged transversely to the feed line (15) and return line (16), the receiving means (28) opening into unblockable ducts (11) in each pair (20), formed from the second sections (6), and the other duct (11) in each pair (20) being blockable with a throttle member (turning valve 21) **characterised in that** the fuel distributor housing (3) forms a lower section (4) for the air collector (1), and that the ducts (11) are arranged in parallel rows (12, 13) as external edges (14) running lengthways, a return line (16) associated with one of the rows (12, 13), the receiving means (28), and the feed line (15) close to the underside (10) extending respectively between each of the said ducts (11), the return lines (16) being connected via flat ribs (17) to the feed line (15) in such a way that the fuel distributor housing (3) substantially forms a V-shape transversely to its longitudinal direction between the rows (12, 13).

2. An internal combustion engine according to claim 1, **characterised in that** the pairs (20) extend along the rows (12, 13) the turning valves (21) which work as throttle members being fixed on shafts (22) which are arranged parallel to the feed line (15) and which pass through all the ducts (11) of a row (12, 13).

3. A fuel distributor housing (3) according to claim 1, **characterised in that** each pair (20) of ducts (11) has at least one receiving means (28), the receiving means (28) passing through the ribs (17) almost vertically, and lower openings (29) of the receiving means (28) in the region of the underside (10) open into the ducts (11).

4. A fuel distributor housing (3) according to claim 1, **characterised in that** one of the rows (12, 13) opposite the other row (12, 13) has a longitudinal offset (L), the offset corresponding approximately to the external diameter (DA) of a duct (11).

5. A fuel distributor housing (3) according to claim 4, **characterised in that** at one end (26) of the fuel distributor housing (3) in an area (35) created by the longitudinal offset (L) there is a holding device (36) for a fuel pressure regulator (37).

6. A fuel distributor housing (3) according to claim 5, **characterised in that** a pipe (38), near to the end (26) and running substantially transversely in the fuel distributor housing (3), is arranged in such a way that it connects the return lines (16) to the holding device (36).

7. A fuel distributor housing (3) according to claim 1, **characterised in that** the feed line (15) and return line (16) are constructed as bores, the return line (16) being arranged so as to intersect tangentially with the receiving means (28) and the feed line (15) is connected with the receiving means (28') via short bores (30) arranged vertically to the feed line (15).

8. A fuel distributor housing (3) according to claim 2, **characterised in that** the inner surface of the ducts (11) extends conically outwards in the direction of the upper surface (9) from a first diameter (D1) in the lower surface (10), and has attached thereto a cylindrical area (39) of a diameter (D2) through which the shaft (22) passes, and the inner surface connected to the area (39) as far as the upper surface (9) extends into a cylindrical portion (41) of a diameter (D3).

9. A fuel distributor housing (3) according to claim 8, **characterised in that** a sleeve (42) is inserted in the cylindrical portion (41) of the duct (11), the cylindrical outer surface of the sleeve having the diameter (D3), and its conical inner surface extending from the diameter (D1) in the upper surface (9) as far as the diameter (D2) adjacent to the area (39).

## Revendications

1. Moteur à combustion interne comprenant un distributeur de carburant (3) qui s'étend en direction longitudinale du moteur et qui est disposé entre une culasse de cylindre comprenant les canalisations d'admission (8) et un collecteur d'air (1) comprenant des conduites d'aspiration (7),
les conduites d'aspiration (7) constituées par des première et seconde sections (5 et 6) dirigeant un courant d'air provenant du collecteur d'air (1) vers les canalisations d'admission (8) de la culasse de cylindre, et comprenant un conduit d'amenée (15) pour l'arrivée du carburant, un conduit de retour (16) pour le retour du carburant et des logements (28) pour des soupapes d'injection ainsi que des canalisations (11) disposées par paires entre un côté supérieur (9) et un côté inférieur (10) du distributeur de carburant (3) transversalement au conduit d'amenée (15) et au conduit de retour (16), les logements (28) débouchant dans des canalisations (11) de chaque paire (20) qui ne peuvent pas être fermées et qui sont formées par les secondes sections (6) et les autres canalisations (11) de chaque paire (20) pouvant être fermées par un organe d'étranglement (vanne papillon 21),
caractérisé en ce que le distributeur de carburant (3) forme une partie inférieure (4) pour le collecteur d'air (1), et en ce que les canalisations (11) sont rassemblées en rangées parallèles (12, 13) pour constituer les bords limites externes longitudinaux (14), entre lesquelles s'étendent respectivement un conduit de retour (16) associé à chacune des rangées (12, 13), les logements (28) et le conduit d'amenée (15) qui est étroitement voisin du côté inférieur (15),
les conduits de retour (16) étant reliés par des nervures plates (17) au conduit d'amenée (15) de manière que le distributeur de carburant (3) présente une forme sensiblement en V transversalement à son étendue longitudinale entre les rangées (12, 13).

2. Moteur à combustion interne selon la revendication 1, caractérisé en ce que les paires (20) s'étendent le long des rangées (12, 13), les vannes papillon (21) faisant fonction d'organes d'étranglement étant fixées sur des axes (22) qui traversent toutes les canalisations (11) d'une rangée (12, 13) et qui sont parallèles au conduit d'amenée (15).

3. Distributeur de carburant (3) selon la revendication 2, caractérisé en ce qu'au moins un logement (28) est associé à chaque paire (20) de canalisations (11), les logements (28) traversant sensiblement perpendiculairement les nervures (17) et les ouvertures inférieures (29) des logements (28) débouchant dans la région du côté inférieur (10) dans les canalisations (11).

4. Distributeur de carburant (3) selon la revendication 1, caractérisé en ce que l'une des rangées (12, 13) présente par rapport à l'autre rangée (12, 13) un décalage longitudinal (L) qui correspond environ au diamètre externe (DA) d'une canalisation (11).

5. Distributeur de carburant (3) selon la revendication 4, caractérisé en ce qu'un support (36) destiné à un régulateur de pression de carburant (37) est monté à une extrémité (26) du distributeur de carburant (3) dans une région (35) déterminée par le décalage longitudinal (L).

6. Distributeur de carburant (3) selon la revendication 5, caractérisé en ce qu'une conduite (38) passant au voisinage de l'extrémité (26) et sensiblement transversalement dans le distributeur de carburant (3) est disposée de manière à relier les uns aux autres les conduits de retour (16) et le support (36).

7. Distributeur de carburant (3) selon la revendication 1, caractérisé en ce que le conduit d'amenée (15) et le conduit de retour (16) sont constitués sous forme d'alésages, le conduit de retour (16) étant disposé de façon à couper tangentiellement les logements (28) et le conduit d'amenée (15) étant relié aux logements (28') par de courts alésages (30) disposés perpendiculairement au conduit d'amenée (15).

8. Distributeur de carburant (3) selon la revendication 2, caractérisé en ce que le contour interne des canalisations (11) va en s'élargissant sous une forme conique depuis un premier diamètre (D1) situé sur le côté inférieur (10) et en direction du côté supérieur (9), auquel se raccorde une région cylindrique (39) de diamètre (D2), qui est traversée par l'axe (22), et en ce que le contour interne se raccordant à la région (39) s'étend jusqu'au côté supérieur (9) sous forme d'une section cylindrique de diamètre (D3).

9. Distributeur de carburant (3) selon la revendication 8, caractérisé en ce qu'une douille (42) est insérée dans la section cylindrique (41) de la canalisation (11), dont la surface cylindrique externe présente un diamètre (D3) et dont la surface conique interne va en s'élargissant depuis le diamètre (D1) du côté supérieur (9) jusqu'au diamètre (D2) qui est voisin de la région (39).
